# EUROPÄISCHE PATENTANMELDUNG

(11) **EP 4 703 283 A1**
(43) Veröffentlichungstag der Anmeldung: **04.03.2026**
(21) Anmeldenummer: 25193470.9
(22) Anmeldetag: 01.08.2025
(51) Int. Cl.: B65D 5/486, B65D 5/00, B65D 5/02, B65D 5/66

(54) **ZUSCHNITT ZUR HERSTELLUNG EINES BEHÄLTERS UND BEHÄLTER**

(30) Priorität: 30.08.2024 DE 202024104930 U
(71) Anmelder: Mayr-Melnhof Karton AG, 1041 Wien (AT)
(72) Erfinder: KATHKE, Jaroslaw, 87-794 Bydgoszcz (PL)
(74) Vertreter: Hofstetter, Schurack & Partner

(57) **Zusammenfassung**

Die vorliegende Erfindung betrifft einen Zuschnitt (150) aus Papier, Karton, Wellpappe oder dergleichen zur Herstellung eines Behälters (10) umfassend eine Bodenwand (B) umfassend eine mittlere Bodenwand (12) sowie daran an gegenüberliegenden Enden angelenkte seitliche Bodenwände (16, 18), eine Deckelwand (D) umfassend eine mittlere Deckelwand (14) sowie daran an gegenüberliegenden Enden angelenkte seitliche Deckelwände (24, 26), eine erste Seitenwand (20) zur gelenkigen Verbindung der Bodenwand (B) mit der Deckelwand (D) sowie eine an dem der ersten Seitenwand (20) abgewandten Ende der Bodenwand (B) angelenkte zweite Seitenwand (22), wobei an der zweiten Seitenwand (22) mindestens zwei Innenwände (28, 30, 32, 34) über jeweils parallel zueinander verlaufende Biegelinien (106, 108, 110, 112) mit der zweiten Seitenwand (22) und miteinander verbunden sind und in gefaltetem Zustand des Zuschnitts (150) einen Aufnahmeraum (44) des Behälters (10) in mindestens zwei Teilräume (44a, 46, 48) unterteilen. Die Erfindung betrifft weiterhin einen Behälter (10) zur Aufbewahrung von Waren, insbesondere zur Herstellung einer Faltschachtel aus Karton, Papier oder dergleichen, hergestellt aus einem Zuschnitt (150).

## Beschreibung

Die vorliegende Erfindung betrifft einen Zuschnitt zur Herstellung des Behälters. Die vorliegende Erfindung betrifft zudem einen Behälter aus Papier, Karton, Wellpappe oder dergleichen zur Aufnahme von Waren umfassend eine Bodenwand, eine Deckelwand sowie die Boden- und Deckelwand verbindende Seitenwände zur Ausbildung eines Aufnahmeraums zur Aufnahme der Waren.

Behälter, insbesondere Verpackungsbehälter und Zuschnitte zur Herstellung von Behältern der eingangs genannten Art sind in einer großen Vielzahl bekannt. Vergleichbare Behälter sind beispielsweise aus der CN 2 21 829 622 U und der JP 2007-50 920 A bekannt. Des Weiteren beschreibt die DE 20 305 912 U1 ein schalenartiges Behältnis aus Karton, Papier oder dergleichen, wobei das Behältnis aus einem einstückigen Zuschnitt hergestellt ist und eine durch Biegelinien begrenzte Bodenfläche mit über die Biegelinien einstückig verbundenen Seitenflächen zur Ausbildung eines Aufnahmeraums für Waren aufweist. Unterteilungen des Aufnahmeraums sind hier nicht vorgesehen. Es ist jedoch ebenfalls bekannt, dass derartige Aufnahmeräume mittels separat hergestellter Einleger weiter unterteilt werden können. Derartige Einleger sind üblicherweise aus Papier oder Karton hergestellt. Nachteilig an diesen bekannten Behältern ist jedoch, dass zur Ausbildung von Unterteilungen des Aufnahmeraums mindestens zwei separate Elemente zur Herstellung benötigt werden. Ein zusätzliches Deckelelement müsste ebenfalls separat hergestellt werden. Zudem ergeben sich aufgrund der Form der bekannten Behälter oftmals Schwierigkeiten bei der Stapelung und Lagerung mehrerer Behälter.

Es ist daher Aufgabe der vorliegenden Erfindung, einen Zuschnitt der eingangs genannten Art sowie einen Behälter bereitzustellen, welche einfach und kostengünstig herzustellen sind, wobei der Behälter zudem eine verbesserte Stapelbarkeit aufweisen soll.

Die gestellten Aufgaben werden durch einen Zuschnitt mit den Merkmalen des Anspruchs 1, durch einen Behälter mit den Merkmalen des Anspruchs 8 sowie ein Set mit den Merkmalen des Anspruchs 13 gelöst. Vorteilhafte Ausgestaltungen des erfindungsgemäßen Behälters, des erfindungsgemäßen Zuschnitts und des erfindungsgemäßen Sets sind in den jeweiligen Unteransprüchen beschrieben. Vorteilhafte Ausgestaltungen des Zuschnitts sind dabei als vorteilhafte Ausgestaltungen des Behälters und umgekehrt anzusehen. Entsprechendes gilt für die vorteilhaften Ausgestaltungen des Sets.

Ein erster Aspekt der Erfindung betrifft einen Zuschnitt aus Papier, Karton oder Wellpappe zur Herstellung eines Behälters umfassend eine Bodenwand, wobei die Bodenwand eine mittlere Bodenwand sowie daran an gegenüberliegenden Enden angelenkte seitliche Bodenwände aufweist. Zudem umfasst der Zuschnitt eine Deckelwand umfassend eine mittlere Deckelwand sowie daran an gegenüberliegenden Enden angelenkte seitliche Deckelwände sowie eine erste Seitenwand zur gelenkigen Verbindung der Bodenwand mit der Deckelwand sowie eine an dem der ersten Seitenwand abgewandten Ende der Bodenwand angelenkte zweite Seitenwand. An der zweiten Seitenwand sind dabei mindestens zwei Innenwände über jeweils parallel zueinander verlaufende Biegelinien mit der zweiten Seitenwand und miteinander verbunden und unterteilen in gefaltetem Zustand des Zuschnitts einen Aufnahmeraum des Behälters in mindestens zwei Teilräume. Insbesondere ist der Zuschnitt einteilig beziehungsweise einstückig ausgebildet. Dadurch ist eine kostengünstige Herstellung des Zuschnitts und des daraus hergestellten Behälters möglich. Durch die vorgesehene Unterteilung des aus dem Zuschnitt hergestellten Behälters können vorteilhafterweise unterschiedliche Arten von Waren in separaten Kammern aufbewahrt werden, was eine praktische und ansprechende Lösung für den Verkauf von Produkten darstellt. Bei der Verwendung einer integrierten, das heißt einstückig mit den anderen Elementen des Behälters verbundene Trennwand, vereinfacht sich die Herstellung des Behälters und vermeidet das Hinzufügen zusätzlicher Teile, was wiederum Kosten spart und die Umweltbelastung reduziert.

In weiteren vorteilhaften Ausgestaltungen des erfindungsgemäßen Zuschnitts ist vorgesehen, dass mindestens vier Innenwände ausgebildet sind, wobei die an der zweiten Seitenwand angelenkte erste Innenwand in gefaltetem Zustand des Zuschnitts an einer Innenfläche der seitlichen Deckelwand anliegt, die mit der ersten Innenwand gelenkig verbundene zweite Innenwand in gefaltetem Zustand des Zuschnitts in den Aufnahmeraum hineinragt und diesen unterteilt, die mit der zweiten Innenwand gelenkig verbundene dritte Innenwand in gefaltetem Zustand des Zuschnitts an einer Innenfläche der mittleren Bodenwand anliegt und die mit der dritten Innenwand gelenkig verbundene vierte Innenwand in gefaltetem Zustand des Zuschnitts in den Aufnahmeraum hineinragt und diesen weiter unterteilt. Es besteht zudem die Möglichkeit, dass an der der dritten Innenwand gegenüberliegenden Seite der vierten Innenwand mindestens eine Klebelasche über eine Biegelinie angelenkt ist. Durch diese Ausgestaltung und Aneinanderreihung der Innenwände können diese einstückig mit den anderen Elementen des Behälters ausgebildet werden, wodurch sich wiederum die Herstellung des Zuschnitts wie auch des daraus hergestellten Behälters vereinfacht und verbilligt. Eine derartige Konstruktion vermeidet das Hinzufügen zusätzlicher Teile, was wiederum Kosten spart und die Umweltbelastung reduziert.

In weiteren vorteilhaften Ausgestaltungen des erfindungsgemäßen Zuschnitts ist vorgesehen, dass an der mittleren Bodenwand an sich gegenüberliegenden Seiten jeweils eine vordere und eine hintere Verschlusslasche zum seitlichen Verschluss des Aufnahmeraums in gefaltetem Zustand des Zuschnitts angelenkt sind. Zudem besteht die Möglichkeit, dass die vordere Verschlusslasche eine vordere mittlere Lasche sowie jeweils seitlich daran angelenkte seitliche Laschen umfasst und die hintere Verschlusslasche eine hintere mittlere Lasche sowie jeweils seitlich daran angelenkte seitliche Laschen umfasst, wobei die vorderen und hinteren seitlichen Laschen jeweils schräg von der vorderen mittleren oder hinteren mittleren Lasche abstehen. Es besteht zudem die Möglichkeit, dass die Verschlusslaschen eine identische Flächenform und Flächengröße aufweisen. Durch diese Ausgestaltung der Verschlusslaschen wird eine verbesserte Stabilität des resultierenden Behälters erreicht. Zudem ist der Behälter einfach und sicher verschließbar. Schließlich verbessert sich auch die Stapelbarkeit des resultierenden Behälters, da die Bodenwand und die Deckelwand der äußeren Form beziehungsweise dem Umfang der Verschlusslaschen folgen und insgesamt eine Mulde ausbilden, in welche ein weiterer, aus dem erfindungsgemäßen Zuschnitt hergestellter Behälter eingelegt werden kann, so dass beide Behälter sattelförmig zueinander ausgerichtet sind.

Insgesamt kann der Zuschnitt aus Karton, Wellpappe, Papier oder einer Kombination dieser Materialen bestehen. Insbesondere die Verwendung von Karton und/oder Papier trägt zu einer nachhaltigen, materialschonenden und damit ökologisch wünschenswerten Herstellung des Behälters bei. Dabei kann auf die Verwendung von Kunststoff weitestgehend oder gänzlich verzichtet werden.

Ein zweiter Aspekt der Erfindung betrifft einen Behälter zur Aufbewahrung von Waren hergestellt mittels eines Zuschnitts gemäß dem ersten Aspekt der Erfindung. Der Behälter besteht dabei aus Papier, Karton oder Wellpappe und umfasst eine Bodenwand, eine Deckelwand sowie die Boden- und Deckelwand verbindende Seitenwände zur Ausbildung eines Aufnahmeraums zur Aufnahme der Waren. Die Bodenwand umfasst eine mittlere Bodenwand sowie daran an gegenüberliegenden Enden angelenkte seitliche Bodenwände, wobei die seitlichen Bodenwände jeweils von der Bodenwand in einem Winkel in Richtung der Deckelwand verlaufen. Die Deckelwand umfasst eine mittlere Deckelwand sowie daran an gegenüberliegenden Enden angelenkte seitliche Deckelwände. Dabei sind jeweils die mittlere Boden- und Deckelwand sowie jeweils die seitlichen Boden- und Deckelwände parallel zueinander verlaufend ausgebildet. Die technischen Vorteile des erfindungsgemäßen Behälters bestehen darin, dass der Behälter aus umweltfreundlichen und kostengünstigen Materialien wie Papier, Karton oder Wellpappe hergestellt werden kann. Die Konstruktion des Behälters ermöglicht aufgrund ihrer neuen Form eine verbesserte Stapelbarkeit, wodurch mehrere Behälter platzsparend aufeinander gestapelt werden können.

In einer weiteren vorteilhaften Ausgestaltung des erfindungsgemäßen Behälters weist der Behälter eine vordere und eine hintere Verschlusslasche auf, die zum seitlichen Verschluss des Aufnahmeraums dienen. Diese Verschlusslaschen haben eine identische Flächenform und Flächengröße. Mit anderen Worten ist es vorgesehen, dass der Behälter zwei Laschen für den seitlichen Verschluss des Aufnahmeraums besitzt, wobei beide Laschen die gleiche Form und Größe haben.

Durch diese Anordnung werden mehrere technische Vorteile erzielt. Zum einen ermöglicht die identische Flächenform und -größe eine einfache und präzise Montage der Verschlusslaschen, was wiederum den Herstellungsprozess des Behälters vereinfacht und kostengünstiger gestaltet. Zum anderen sorgt die seitliche Verschlusstechnik für eine verbesserte Struktureigenschaft des Behälters.

In einer weiteren vorteilhaften Ausgestaltung des erfindungsgemäßen Behälters ist der Aufnahmeraum des Behälters in mindestens zwei, insbesondere drei Teilräume mittels entsprechender Innenwände unterteilt. Mit anderen Worten kann die Erfindung einen Behälter betreffen, bei dem es sich um eine einteilige Box mit integrierten Trennwänden handelt. Die Trennwände teilen den Innenraum in mehrere separate Kammern auf. Dabei besteht die Möglichkeit, dass die Innenwände über Biegelinien miteinander gelenkig verbunden sind und durch eine vorbestimmte Faltung innerhalb des Aufnahmeraums die Unterteilungen des Aufnahmeraums ausbilden. Vorteilhafterweise können somit unterschiedliche Arten von Waren in separaten Kammern aufbewahrt werden, was eine praktische und ansprechende Lösung für den Verkauf von Produkten darstellt. Bei der Verwendung einer integrierten, das heißt einstückig mit den anderen Elementen des Behälters verbundene Trennwand, vereinfacht sich die Herstellung des Behälters und vermeidet das Hinzufügen zusätzlicher Teile, was wiederum Kosten spart und die Umweltbelastung reduziert. Insgesamt bietet diese Erfindung eine kostengünstige und gleichzeitig effektive Lösung für die Herstellung von Behältern aus Papier, Karton oder Wellpappe, die eine verbesserte Stapelbarkeit und Organisation der Waren ermöglichen.

In einer weiteren vorteilhaften Ausgestaltung des erfindungsgemäßen Behälters ist vorgesehen, dass der Behälter in Richtung der vorderen und/oder der hinteren Verschlusslasche betrachtet sattelförmig ausgebildet ist, wobei die Deckelwand eine Sattelmulde zur Aufnahme eines weiteren, sattelförmig ausgebildeten Behälters aufweist. Mit anderen Worten ist es vorgesehen, dass der Behälter eine Form besitzt, bei der die Deckelwand eine Mulde bildet, in welche ein weiterer Behälter eingelegt werden kann, so dass beide Behälter sattelförmig zueinander ausgerichtet sind. Dabei ist es möglich, dass die seitlichen Bodenwände jeweils von der Bodenwand in einem Winkel zwischen 10° und 80° in Richtung der Deckelwand verlaufend ausgebildet sind. Unter Winkeln zwischen 10° und 80° werden insbesondere folgende Winkel verstanden: 10°, 15°, 20°, 25°, 30°, 35°, 40°, 45°, 50°, 55°, 60°, 65°, 70°, 75°, 80°. Es sind aber auch Zwischenwerte zwischen den angegebenen Winkeln denkbar. Durch diese Ausgestaltung des Behälters werden mehrere Vorteile erzielt. Zum einen ermöglicht die Sattelform eine verbesserte Stapelbarkeit der Behälter, da sie sich durch die Mulde in der Deckelwand sicher aufeinander ablegen lassen. Darüber hinaus bietet die Sattelform eine platzsparende Lösung für den Transport und die Lagerung von Behältern, da sie durch das Einlegen eines Behälters in den anderen eine kompaktere Form einnehmen. Insgesamt bietet diese Ausgestaltung des Behälters viele Vorteile in Bezug auf Stapelbarkeit, Flexibilität bei der Kombination von Produkten oder Verpackungen, platzsparende Lagerung und kostengünstige Herstellung.

In einer weiteren vorteilhaften Ausgestaltung des erfindungsgemäßen Behälters ist vorgesehen, dass der Behälter aus einem einteiligen Zuschnitt hergestellt ist. Dadurch ist eine kostengünstige Herstellung des Behälters möglich.

In einer weiteren vorteilhaften Ausgestaltung des erfindungsgemäßen Behälters ist vorgesehen, dass die vordere Verschlusslasche und die hintere Verschlusslasche jeweils mindestens eine Rastlasche aufweist, die zur Verrastung mit in der Boden- und Deckelwand angeordneten Aufnahmeöffnungen dienen. Mit anderen Worten ist es vorgesehen, dass die Verschlusslaschen des Behälters mit bestimmten Rastlaschen ausgestattet sind, welche in speziellen Öffnungen an der Boden- und Deckelwand verrastbar sind. Diese Anordnung ermöglicht einen sicheren und zuverlässigen Verschluss des Behälters, wodurch ein versehentliches Öffnen während des Transports oder der Lagerung verhindert wird.

Weitere Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

Ein dritter Aspekt der Erfindung betrifft ein Set umfassend mindestens zwei stapelbare Behälter gemäß dem zweiten Aspekt der Erfindung. Dabei kann das Set mindestens ein podestartiges Bodenelement zur Ablage und Stapelung der Behälter aufweisen.

Die einzelnen Merkmale und deren Vorteile des dritten Aspekts der Erfindung sind den Beschreibungen des zweiten Erfindungsaspekts zu entnehmen, wobei vorteilhafte Ausgestaltungen des zweiten Erfindungsaspekts als vorteilhafte Ausgestaltungen des dritten Erfindungsaspekts und umgekehrt anzusehen sind.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Es zeigen
- Figur 1: eine schematische Darstellung des erfindungsgemäßen Behälters in einem geschlossenen Zustand;
- Figur 2: eine schematisch Darstellung des erfindungsgemäßen Behälters gemäß Figur 1 in einem teilweise geöffneten Zustand;
- Figur 3: eine schematische Darstellung eines erfindungsgemäßen Zuschnitts; und
- Figur 4: eine schematische Darstellung mehrerer aufeinander gestapelter erfindungsgemäßer Behälter.

In der weiteren Beschreibung der Ausführungsbeispiele wie auch den Ansprüchen werden verschiedene allgemeine Begriffe verwendet. So können unter dem Begriff "Biegelinie" alle Linien verstanden werden, die ein Abwinkeln von Elementen des Behälters oder des Zuschnitts über einen definierten Verlauf zueinander ermöglichen. Neben den erwähnten Biegelinien können auch Falt -, Perforations- oder Rilllinien oder eine Kombination dieser Linien verwendet werden. Zudem besteht die Möglichkeit, dass auch Kombinationen dieser mit Schnittlinien verwendet werden. Die Begriffe "deckelseitig" oder "Deckelwand" und "bodenseitig" oder "Bodenwand" sollen jeweils die Orientierung des Behälters gegenüber einer Auflage, auf der der Behälter aufliegt, bezeichnen.

Die Figur 1 zeigt einen schematisch dargestellten Behälter 10 aus Papier, Karton, Wellpappe oder dergleichen zur Aufnahme von Waren in einen geschlossenen Zustand. Zur Erklärung der technischen Merkmale des Behälters 10 werden im Folgenden die Figuren 1 bis 3 in Zusammenhang beschrieben.

Der Behälter 10 umfasst eine Bodenwand B, eine Deckelwand D, sowie die Boden- und Deckelwand B, D verbindende Seitenwände 20, 22 zur Ausbildung eines Aufnahmeraums 44 zur Aufnahme der genannten Waren. Man erkennt, dass die Bodenwand B eine mittlere Bodenwand 12 sowie daran an gegenüberliegenden Enden über Biegelinien 92, 94 angelenkte seitliche Bodenwände 16, 18 umfasst. Es wird deutlich, dass die seitlichen Bodenwände 16, 18 jeweils von der Bodenwand B in einem Winkel in Richtung der Deckelwand D verlaufen. Der Winkel kann dabei zwischen 10 und 80 Grad in Richtung der Deckelwand D und relativ zur mittleren Bodenwand 12 betragen. In den dargestellten Ausführungsbeispielen betragen die Winkel ca. 50 Grad. Des Weiteren erkennt man, dass die Deckelwand D aus einer mittleren Deckelwand 14 sowie daran an gegenüberliegenden Enden über Biegelinien 100, 102 angelenkte seitliche Deckelwände 24, 26 aufweist. Charakteristisch für den dargestellten Behälter 10 ist, dass jeweils die mittlere Boden- und Deckelwand 12, 14 sowie jeweils die seitlichen Boden- und Deckelwände 16, 18, 24, 26 parallel zueinander verlaufend ausgebildet sind.

Des Weiteren erkennt man, dass die seitliche Bodenwand 18 über eine Biegelinie 104 mit der Seitenwand 22 gelenkig verbunden ist. Die seitliche Bodenwand 16 ist über eine Biegelinie 96 mit der Seitenwand 20 verbunden, wobei die Seitenwand 20 wiederum über eine Biegelinie 98 mit der seitlichen Deckelwand 24 gelenkig verbunden ist. Die seitliche Deckelwand 24 ist wiederum über eine Biegelinie 100 mit der Deckelwand 14, die Deckelwand 14 über eine Biegelinie 102 mit der seitlichen Deckelwand 26 gelenkig verbunden. Die seitliche Deckelwand 26 liegt dabei auf einer Innenwand 28 auf und ist mit dieser verklebt. Die Innenwand 28 (vergleiche Fig. 3) ist wiederum über eine Biegelinie 106 mit der Seitenwand 22 gelenkig verbunden.

Des Weiteren ist aus Fig. 1 erkennbar, dass der Behälter 10 zudem eine vordere Verschlusslasche 38 umfasst, wobei die vordere Verschlusslasche 38 zum seitlichen Verschluss des Aufnahmeraums 44 (vergleiche Fig. 2) dient. Eine hintere Verschlusslasche 40 ist in Fig. 2 dargestellt. Man erkennt, dass die Verschlusslaschen 38, 40 eine identische Flächenform und Flächengröße aufweisen. Des Weiteren wird deutlich, dass die vordere und die hintere Verschlusslasche 38, 40 jeweils Rastlaschen 58, 60 zur Verrastung mit in der Boden- und Deckelwand B, D ausgebildeten Aufnahmeöffnungen 84, 86 aufweist, wobei die Aufnahmeöffnungen 84, 86 über entsprechende Schnittlinien gebildet werden. Im Bereich der Aufnahmeöffnungen 84, 86 sind zudem weitere Grifföffnungen 70 ausgebildet, die ein öffnen bzw. ein Entree der rast Laschen 58, 60 erleichtern.

Aus Fig. 2, welche eine schematische Darstellung des Behälters 10 gemäß Fig. 1 in einem teilweise geöffneten Zustand darstellt, wird die Ausbildung des Aufnahmeraums 44 deutlich. Zudem ist erkennbar, dass der Aufnahmeraum 44 in drei Teilräume 44a, 46, 48 mittels entsprechender Innenwände 30, 32, 34 unterteilt ist. Die Innenwände 28, 30, 32,34 sind dabei über entsprechende Biegelinien 108, 110, 112 miteinander gelenkig verbunden und bilden durch eine vorbestimmte Faltung des Aufnahmeraums 44 die Unterteilungen 44a, 46, 48 des Aufnahmeraums 44 aus. Dabei liegt eine Außenfläche der dritten Innenwand 32, das heißt eine Fläche die nicht in Richtung des Aufnahmeraums 44 zeigt, an einer Innenfläche der Bodenwand 12 an und kann gegebenenfalls mit dieser verklebt sein. An der der dritten Innenwand 32 gegenüberliegenden Seite der vierten Innenwand 34 ist eine Klebelasche 36 über eine Biegelinie 114 angelenkt. Die Klebelasche 38 ist mit einer Innenfläche der Deckelwand 14 verklebt.

Aus Fig. 1 wird zudem deutlich, dass der Behälter 10 in der Ansicht in Richtung der vorderen Verschlusslasche 38 sattelförmig ausgebildet ist, derart, dass die Deckelwand D eine Sattelmulde 134 zur Aufnahme eines weiteren, sattelförmig ausgebildeten Behälters (siehe Fig. 4) aufweist. Entsprechendes gilt im Übrigen in einer Ansicht in Richtung der hinteren Verschlusslasche 40. Des Weiteren erkennt man, dass die vordere Verschlusslasche 38 eine vordere mittlere Lasche 38a sowie jeweils seitlich daran angelenkte seitliche Laschen 38b, 38c umfasst. Die seitlichen Laschen 38b, 38c sind dabei über Biegelinien 116, 118 mit der mittleren Lasche 38a verbunden. Entsprechend weist die hintere Verschlusslasche 40 eine hintere mittlere Lasche 40a sowie jeweils seitlich daran angelenkte seitliche Laschen 40b, 40c auf, die über Biegelinien 120, 122 mit der hinteren mittleren Lasche 40a verbunden sind. Die vordere und die hintere Verschlusslasche 38, 40 können aber auch einteilig, das heißt ohne das Vorhandensein von Biegelinien ausgebildet sein.

Aus den Fig. 1 und 2 wird zudem deutlich, dass die vorderen und hinteren seitlichen Laschen 38b, 38c, 40b, 40c jeweils schräg von der vorderen mittleren oder hinteren mittleren Lasche 38a, 40a abstehen. An den mittleren 38a, 40a gegenüberliegenden Enden weisen die vorderen und hinteren seitlichen Laschen 38b, 38c, 40b, 40c jeweils über Biegelinien 124, 126, 128, 130 angelenkte Stecklaschen 50, 52, 54, 56 auf (vergleiche auch Fig. 3). An den seitlichen Bodenwänden 16, 18 sind ebenfalls gegenüberliegend Staub- und Stecklaschen 62, 66; 64, 68 über Biegelinien 132 angelenkt. Entsprechendes gilt für die Deckelwände 14, 24, 26 die ebenfalls an ihren gegenüberliegenden Seiten Staublaschen 70, 78, 80, 82 umfassen.

Fig. 3 zeigt eine schematische Darstellung eines Zuschnitts 150 zur Herstellung des Behälters 10 gemäß den Fig. 1 und 2. Man erkennt, dass sowohl der Zuschnitt 150 wie auch der damit hergestellte Behälter 10 einteilig beziehungsweise einstückig hergestellt sind. Der Zuschnitt 150 bestehend aus der mittleren Bodenwand 12 sowie den daran an gegenüberliegenden Enden angelenkten seitlichen Bodenwände 16, 18. Die Deckelwand D umfasst die mittlere Deckelwand 14 sowie die daran an gegenüberliegenden Enden angelenkten seitlichen Deckelwände 24, 26 auf. Zudem umfasst der Zuschnitt 150 die erste Seitenwand 20 zur gelenkigen Verbindung der Bodenwand B mit der Deckelwand D sowie eine an dem der ersten Seitenwand 20 abgewandten Ende der Bodenwand B angelenkte zweite Seitenwand 22 auf. Die zweite Seitenwand 22 ist dabei über die Biegelinie 104 mit der Bodenwand 18 verbunden. Die Bodenwand 18 ist über die Biegelinie 92 mit der mittleren Bodenwand 12 gelenkig verbunden. Man erkennt, dass an der zweiten Seitenwand 22 insgesamt vier Innenwände 28, 30, 32, 34 über die Biegelinie 106 angelenkt sind. Die Innenwände 28, 30, 32, 34 sind wiederum über jeweils parallel zueinander verlaufende Biegelinien 108, 110, 112 miteinander gelenkig verbunden. In gefaltetem Zustand des Zuschnitts 150 unterteilen die genannten Innenwände 28, 30, 32, 34 einen Aufnahmeraum 44 des Behälters 10 in insgesamt drei Teilräume 44a, 46, 48. Man erkennt, dass die an der zweiten Seitenwand 22 angelenkte erste Innenwand 28 in gefaltetem Zustand des Zuschnitts 150 an einer Innenfläche der seitlichen Deckelwand 26 anliegt, die mit der ersten Innenwand 28 gelenkig verbundene zweite Innenwand 30 in gefaltetem Zustand des Zuschnitts 150 in den Aufnahmeraum 44 hineinragt und diesen unterteilt, die mit der zweiten Innenwand 30 gelenkig verbundene dritte Innenwand 32 in gefaltetem Zustand des Zuschnitts 150 an einer Innenfläche der mittleren Bodenwand 12 anliegt und die mit der dritten Innenwand 32 gelenkig verbundene vierte Innenwand 34 in gefaltetem Zustand des Zuschnitts 150 in den Aufnahmeraum 44 hineinragt und diesen weiter unterteilt (vergleiche auch Fig. 2). Des Weiteren wird deutlich, dass an der der dritten Innenwand 32 gegenüberliegenden Seite der vierten Innenwand 34 die Klebelasche 36 über eine Biegelinie 114 angelenkt ist.

An der mittleren Bodenwand 12 sind an sich gegenüberliegenden Seiten jeweils eine die vordere und die hintere Verschlusslasche 38, 40 zum seitlichen Verschluss des Aufnahmeraums 44 in gefaltetem Zustand des Zuschnitts 150 angelenkt. Es wird deutlich, dass die vordere Verschlusslasche 38 die vordere mittlere Lasche 38 sowie jeweils seitlich daran angelenkte seitliche Laschen 38b, 38c aufweist. Entsprechendes gilt für die hintere Verschlusslasche 40, die die hintere mittlere Lasche 40a sowie jeweils daran seitlich angelenkte seitliche Laschen 38b, 38c, 40b, 40c aufweist. Auch aus Fig. 2 wird deutlich, dass die Verschlusslaschen 38, 40 eine identische Flächenform und Flächengröße aufweisen. Des Weiteren erkennt man, dass an der ersten Innenwand 28 an gegenüberliegenden Seiten jeweils Griffmulden 88, 90 angeordnet sind. Bezüglich der weiteren Beschreibung der in der Fig. 3 gezeigten Merkmale verweisen wir auf die Beschreibung dieser Merkmale in Zusammenhang mit den Fig. 1 und 2.

Fig. 4 zeigt eine schematische Darstellung mehrerer aufeinander gestapelter Behälter 10 gemäß den Fig. 1 und 2. Man erkennt, dass sich die Behälter 10 ohne weiteres übereinander stapeln lassen. Insbesondere dient hier die Sattelmulde 134 zur Aufnahme des jeweils darüber liegend angeordneten Behälters 10. In dem dargestellten Ausführungsbeispiel sind die übereinander gestapelten Behälter 10 auf einem Podest 42 angeordnet. Das Podest 42 weist zudem eine Rückwand 36 auf, gegen die die Behälter 10 angelehnt werden können.

Die vorliegende Erfindung umfasst auch die folgenden weiteren Ausführungsbeispiele eines Behälters zur Aufbewahrung von Waren:
Beispiel 1: Behälter 10 aus Papier, Karton, Wellpappe oder dergleichen zur Aufnahme von Waren umfassend eine Bodenwand B, eine Deckelwand D sowie die Boden- und Deckelwand B, D verbindende Seitenwände 20, 22 zur Ausbildung eines Aufnahmeraums 44 zur Aufnahme der Waren, wobei die Bodenwand B eine mittlere Bodenwand 12 sowie daran an gegenüberliegenden Enden angelenkte seitliche Bodenwände 16, 18 umfasst und die seitlichen Bodenwände 16, 18 jeweils von der Bodenwand B in einem Winkel in Richtung der Deckelwand D verlaufen, und wobei die Deckelwand D eine mittlere Deckelwand 14 sowie daran an gegenüberliegenden Enden angelenkte seitliche Deckelwände 24, 26 umfasst und jeweils die mittlere Boden- und Deckelwand 12, 14, sowie jeweils die seitlichen Boden- und Deckelwände 16, 18, 24, 26 parallel zueinander verlaufend ausgebildet sind.

Beispiel 2: Behälter 10 nach Beispiel 1, wobei der Behälter 10 eine vordere und eine hintere Verschlusslasche 38, 40 zum seitlichen Verschluss des Aufnahmeraums 44 umfasst, wobei die Verschlusslaschen 38, 40 eine identische Flächenform und Flächengröße aufweisen.

Beispiel 3: Behälter 10 nach Beispiel 1 oder 2, wobei der Aufnahmeraum 44 in mindestens zwei, insbesondere drei Teilräume 44a, 46, 48 mittels entsprechender Innenwände 30, 32, 34 unterteilt ist.

Beispiel 4: Behälter 10 nach Beispiel 2 oder 3, wobei der Behälter 10 in Richtung der vorderen und/oder der hinteren Verschlusslasche betrachtet sattelförmig ausgebildet ist, derart, dass die Deckelwand D eine Sattelmulde 134 zur Aufnahme eines weiteren, sattelförmig ausgebildeten Behälters aufweist.

Beispiel 5: Behälter 10 nach einem der Beispiele 1 bis 4, wobei der Behälter 10 aus einem einteiligen Zuschnitt 150 hergestellt ist.

Beispiel 6: Behälter 10 nach einem der Beispiele 1 bis 5, wobei die seitlichen Bodenwände 16, 18 jeweils von der Bodenwand B in einem Winkel zwischen 10° und 80° in Richtung der Deckelwand D verlaufend ausgebildet sind.

Beispiel 7: Behälter 10 nach einem der Beispiele 1 bis 6, wobei die vordere und eine hintere Verschlusslasche 38, 40 jeweils mindestens eine Rastlasche 58, 60 zur Verrastung mit in der Boden- und Deckelwand B, D ausgebildeten Aufnahmeöffnungen aufweist.

Beispiel 8: Behälter 10 nach einem der Beispiele 3 bis 7, wobei die Innenwände 28, 30, 32, 34 über Biegelinien 108, 110, 112 miteinander gelenkig verbunden sind und durch eine vorbestimmte Faltung innerhalb des Aufnahmeraums 44 Unterteilungen 44a, 46, 48 des Aufnahmeraums 44 ausbilden.

Die beschriebenen Behälter 10 wie auch der Zuschnitt 150 zur Herstellung des beschriebenen Behälters 10 bestehen üblicherweise aus Karton, Wellpappe, Papier oder einer Kombination der vorgenannten Materialien.

## Patentansprüche

1. Zuschnitt (150) aus Papier, Karton, Wellpappe oder dergleichen zur Herstellung eines Behälters (10) umfassend
- eine Bodenwand (B) umfassend eine mittlere Bodenwand (12) sowie daran an gegenüberliegenden Enden angelenkte seitliche Bodenwände (16, 18),
- eine Deckelwand (D) umfassend eine mittlere Deckelwand (14) sowie daran an gegenüberliegenden Enden angelenkte seitliche Deckelwände (24, 26),
- eine erste Seitenwand (20) zur gelenkigen Verbindung der Bodenwand (B) mit der Deckelwand (D) sowie eine an dem der ersten Seitenwand (20) abgewandten Ende der Bodenwand (B) angelenkte zweite Seitenwand (22),
wobei an der zweiten Seitenwand (22) mindestens zwei Innenwände (28, 30, 32, 34) über jeweils parallel zueinander verlaufende Biegelinien (106, 108, 110, 112) mit der zweiten Seitenwand (22) und miteinander verbunden sind und in gefaltetem Zustand des Zuschnitts (150) einen Aufnahmeraum (44) des Behälters (10) in mindestens zwei Teilräume (44a, 46, 48) unterteilen.

2. Zuschnitt (150) nach Anspruch 1,
**dadurch gekennzeichnet,**
**dass** mindestens vier Innenwände (28, 30, 32, 34) ausgebildet sind, wobei die an der zweiten Seitenwand (22) angelenkte erste Innenwand (28) in gefaltetem Zustand des Zuschnitts (150) an einer Innenfläche der seitlichen Deckelwand (26) anliegt, die mit der ersten Innenwand (28) gelenkig verbundene zweite Innenwand (30) in gefaltetem Zustand des Zuschnitts (150) in den Aufnahmeraum (44) hineinragt und diesen unterteilt, die mit der zweiten Innenwand (30) gelenkig verbundene dritte Innenwand (32) in gefaltetem Zustand des Zuschnitts (150) an einer Innenfläche der mittleren Bodenwand (12) anliegt und die mit der dritten Innenwand (32) gelenkig verbundene vierte Innenwand (34) in gefaltetem Zustand des Zuschnitts (150) in den Aufnahmeraum (44) hineinragt und diesen weiter unterteilt.

3. Zuschnitt (150) nach Anspruch 2,
**dadurch gekennzeichnet,**
**dass** an der der dritten Innenwand (32) gegenüberliegenden Seite der vierten Innenwand (34) mindestens eine Klebelasche (36) über eine Biegelinie (114) angelenkt ist.

4. Zuschnitt (150) nach einem der Ansprüche 1 bis 3,
**dadurch gekennzeichnet,**
**dass** an der mittleren Bodenwand (12) an sich gegenüberliegenden Seiten jeweils eine vordere und eine hintere Verschlusslasche (38, 40) zum seitlichen Verschluss des Aufnahmeraums (44) in gefaltetem Zustand des Zuschnitts (150) angelenkt sind.

5. Zuschnitt (150) nach Anspruch 4,
**dadurch gekennzeichnet,**
**dass** die vordere Verschlusslasche (38) eine vordere mittlere Lasche (38a) sowie jeweils seitlich daran angelenkte seitliche Laschen (38b, 38c) umfasst und die hintere Verschlusslasche (40) eine hintere mittlere Lasche (40a) sowie jeweils seitlich daran angelenkte seitliche Laschen (40b, 40c) umfasst, wobei die vorderen und hinteren seitlichen Laschen (38b, 38c, 40b, 40c) jeweils schräg von der vorderen mittleren oder hinteren mittleren Lasche (38a, 40a) abstehen.

6. Zuschnitt (150) nach Anspruch 4 oder 5,
**dadurch gekennzeichnet,**
**dass** die Verschlusslaschen (38, 40) eine identische Flächenform und Flächengröße aufweisen.

7. Zuschnitt (150) nach einem der Ansprüche 1 bis 6,
**dadurch gekennzeichnet,**
**dass** der Zuschnitt (150) einteilig ausgebildet ist.

8. Behälter (10) zur Aufbewahrung von Waren, insbesondere zur Herstellung einer Faltschachtel aus Karton, Papier oder dergleichen, hergestellt aus einem Zuschnitt (150) gemäß einem der vorhergehenden Ansprüche.

9. Behälter (10) nach Anspruch 8,
**dadurch gekennzeichnet,**
**dass** der Aufnahmeraum (44) in mindestens zwei, insbesondere drei Teilräume (44a, 46, 48) mittels entsprechender Innenwände (30, 32, 34) unterteilt ist.

10. Behälter (10) nach Anspruch 8 oder 9,
**dadurch gekennzeichnet, dass**
der Behälter (10) in Richtung der vorderen und/oder der hinteren Verschlusslasche betrachtet sattelförmig ausgebildet ist, derart, dass die Deckelwand (D) eine Sattelmulde (134) zur Aufnahme eines weiteren, sattelförmig ausgebildeten Behälters aufweist.

11. Behälter (10) nach einem der Ansprüche 8 bis 10,
**dadurch gekennzeichnet,**
**dass** die seitlichen Bodenwände (16, 18) jeweils von der Bodenwand (B) in einem Winkel zwischen 10° und 80° in Richtung der Deckelwand (D) verlaufend ausgebildet sind.

12. Behälter (10) nach einem der Ansprüche 8 bis 11,
**dadurch gekennzeichnet,**
**dass** die vordere und eine hintere Verschlusslasche (38, 40) jeweils mindestens eine Rastlasche (58, 60) zur Verrastung mit in der Boden- und Deckelwand (B, D) ausgebildeten Aufnahmeöffnungen aufweist.

13. Set (160) umfassend mindestens zwei stapelbare Behälter (10) nach einem der Ansprüche 8 bis 12.

14. Set nach Anspruch 13, **dadurch gekennzeichnet, dass** das Set (160) mindestens ein podestartiges Bodenelement (42) zur Ablage und Stapelung der Behälter (10) umfasst.
